# FASCICULE DE BREVET EUROPEEN

(11) **EP 1 389 651 B1**
(45) Date de publication et mention de la délivrance du brevet: **01.06.2005**
(21) Numéro de dépôt: 03366005.1
(22) Date de dépôt: 28.07.2003
(51) Int. Cl.: E01C 23/16

(54) **Dispositif de pulvérisation de produit pulvérulent tel que des microbilles de verre**
Sprühvorrichtung für pulverförmiges Material wie Mikrokugeln
Dispenser for particulate material like glass beads

(30) Priorité: 13.08.2002 FR 0210266
(43) Date de publication de la demande: 18.02.2004
(73) Titulaire: Jetline, 57160 Scy-Chazelles (FR)
(72) Inventeur: Camus, Bernard, 57070 Metz (FR)
(74) Mandataire: Bentz, Jean-Paul

(56) Documents cités:
- US-A- 3 967 784
- US-A- 5 169 262

## Description

La présente invention concerne un dispositif permettant de pulvériser automatiquement des produits pulvérulents par exemple des microbilles de verre au moment du marquage des bandes de signalisation sur les routes et surfaces analogues.

A titre d'exemple, on connaît et on utilise des dispositifs divers pour appliquer des microbilles de verre au moment de l'application d'un matériau destiné à effectuer la signalisation horizontale sur les routes. Les microbilles ont une fonction antidérapante et de réflexion lumineuse. Lorsque l'on souhaite obtenir uniquement une fonction antidérapante, un produit pulvérulent autre que les microbilles de verre est utilisé, tel que des minéraux concassés, par exemple de la silice. Une machine se déplaçant sur la route permet de déposer de la peinture sur le sol et, immédiatement après la peinture, les microbilles pour qu'elles adhèrent à la peinture.

C'est ainsi qu'il existe des dispositifs appelés communément « pistolets à billes » qui sont utilisés majoritairement dans le domaine du marquage routier.

Les microbilles de verre sont poussées depuis un réservoir, par une pression d'air constante, puis acheminées dans le pistolet par l'intermédiaire d'une tuyauterie. Ces pistolets comportent toujours une section de passage vers un conduit de sortie, définie ou réglable suivant les modèles, ainsi qu'un pointeau de fermeture permettant d'obturer ce passage.

Les documents US 3 967 784 et US 5 169 262 décrivent de tels dispositifs dans lesquels le pointeau est destiné à coulisser dans un corps entre une position de fermeture et une position d'ouverture. Le produit pulvérulent est amené dans une chambre de distribution entourant le pointeau. Quand le pointeau est en position d'ouverture, le produit s'échappe par un conduit de sortie situé dans l'axe du pointeau. Le pointeau est amené par un piston dans la position de fermeture, dans laquelle il vient en appui sur un siège séparant une extrémité du conduit de sortie et la chambre du corps pour former un barrage.

On constate qu'avec de tel dispositifs, il est difficile d'assurer une étanchéité totale avec une utilisation de microbilles de verre ayant différentes granulométries. Lors de l'utilisation de microbilles de verre, les microbilles risquent de se bloquer entre le siège et le pointeau. Si une grosse bille de verre reste coincée entre le siège et le pointeau, les billes plus fines peuvent continuer à passer. Il s'ensuit alors des fuites de microbilles de verre pendant l'arrêt du dispositif et surtout une consommation excessive d'air du transport des microbilles de verre. En conséquence, on a été amené à dimensionner le compresseur d'air en prenant en compte ces fuites ou à augmenter la capacité des moyens de commande du pointeau pour pouvoir écraser d'éventuelles billes coincées. Ces solutions grèvent le prix des équipements.

Par ailleurs certaines machines comportent des systèmes de remplissage, des microbilles de verre, utilisant une dépression d'air provoquée dans le réservoir. Il s'ensuit donc des aspirations d'air au niveau du barrage engendrant parfois des impossibilités d'effectuer un vide acceptable dans le réservoir pour assurer un remplissage rapide.

Un autre inconvénient de ces pistolets connus sur le marché est qu'ils ne permettent pas une fermeture rapide et puissante du pointeau. Le temps de réaction est long, ce qui occasionne un retard dans l'arrêt du débit des microbilles de verre, entraînant ainsi un gaspillage.

Sur certains modèles de pistolets, une fluidisation est effectuée au moment du passage des microbilles de verre dans la section de passage calibrée permettant d'améliorer l'écoulement des microbilles de verre dans cet endroit. Cette fluidisation est réalisée par l'injection d'air de fluidisation, ce qui oblige le montage de ces pistolets uniquement sur des machines équipées d'une source externe d'air de fluidisation.

L'invention vise à fournir un dispositif de pulvérisation présentant une bonne étanchéité de fermeture.

Avec cet objectif en vue, l'invention a pour objet un dispositif de pulvérisation d'un produit pulvérulent comportant :
- un corps s'étendant le long d'un axe principal,
- une chambre de distribution logée dans le corps et destinée à recevoir le produit pulvérulent en entrée,
- un conduit de sortie coaxial à l'axe principal et en communication avec la chambre de distribution pour conduire le produit pulvérulent en sortie,
- une jonction entre la chambre de distribution et le conduit de sortie comportant un premier siège coaxial à l'axe principal,
- un coulisseau principal monté coulissant dans le corps selon l'axe principal,
- de premiers moyens de manoeuvre pour manoeuvrer le coulisseau principal entre une position d'ouverture, dans laquelle le passage entre la chambre de distribution et le conduit de sortie est ouvert, et une position de fermeture, dans laquelle une extrémité du coulisseau principal est en appui contre le premier siège pour fermer le passage entre la chambre de distribution et le conduit de sortie.

Selon l'invention, le dispositif comporte en outre :
- un coulisseau intérieur monté coulissant dans le coulisseau principal de manière coaxiale,
- un deuxième siège concentrique et intérieur au premier siège,
- de deuxièmes moyens de manoeuvre du coulisseau intérieur pour manoeuvrer le coulisseau intérieur, entre une position avancée, la plus proche du conduit de sortie et une position reculée, la plus éloignée du conduit de sortie, une extrémité d'étanchéité du coulisseau intérieur étant en contact avec le deuxième siège lorsque, simultanément, le coulisseau principal est en position de fermeture et le coulisseau intérieur est en position avancée.

Grâce à l'invention, la fermeture du débit de produit pulvérulent est obtenue en créant deux barrages successifs, ce qui permet d'obtenir une étanchéité plus sûre. Le premier barrage est réalisé par l'appui du coulisseau principal contre le premier siège, et le second barrage est obtenu par le contact du coulisseau intérieur sur le deuxième siège.

Un autre objectif de l'invention est d'assurer une meilleure étanchéité à l'air entre le conduit de sortie et la chambre de distribution. C'est pourquoi le coulisseau intérieur comporte avantageusement des moyens d'étanchéité souples destinés à venir en appui contre le deuxième siège. Ce type de contact d'une matière souple, telle qu'un élastomère, sur le siège permet parfaitement d'assurer une étanchéité à l'air.

De préférence, les premiers et les deuxièmes moyens de manoeuvre sont prévus pour que la position d'ouverture soit commandée en même temps que la position reculée, et que le coulisseau principal passe en position de fermeture avant que le coulisseau intérieur passe en position avancée. Grâce à ce décalage temporel à la fermeture, le premier barrage est en place avant le second, et ainsi, le produit pulvérulent situé en aval de ce barrage peut continuer à s'écouler. Ainsi, lorsque le coulisseau intérieur arrive en contact avec le deuxième siège, ledit siège est plus sûrement libre de produit pulvérulent, et l'étanchéité est mieux garantie.

C'est un autre objectif de l'invention de proposer un dispositif de pulvérisation ayant une grande rapidité de fermeture. C'est pourquoi les premiers moyens de manoeuvre comportent :
- un cylindre principal ménagé dans le corps de manière coaxiale à l'axe principal,
- un piston principal fixé sur le coulisseau principal pour former un vérin principal avec le cylindre principal en séparant le cylindre principal en une chambre d'ouverture et une chambre de fermeture,
- un orifice d'ouverture pour alimenter la chambre d'ouverture avec un fluide et commander ainsi le passage du coulisseau principal en position d'ouverture, et
- un orifice de fermeture pour alimenter la chambre de fermeture avec un fluide et commander ainsi le passage du coulisseau principal en position de fermeture.

On réalise une commande avec deux vérins double effet, ce qui garantit une grande rapidité de commutation, utile à la fermeture comme à l'ouverture pour assurer au mieux, avec une grande rapidité de commutation, une synchronisation du dépôt du produit pulvérulent avec le dépôt d'une couche de peinture.

De manière complémentaire, les deuxièmes moyens de manoeuvre comportent :
- un cylindre intérieur ménagé dans le coulisseau principal de manière coaxiale à l'axe principal,
- un piston intérieur du coulisseau intérieur pour former un vérin intérieur avec le cylindre intérieur en séparant le cylindre intérieur en une chambre de recul et une chambre d'avancée, la chambre d'avancée étant en communication avec la chambre de fermeture, et
- un orifice de communication ménagé dans le coulisseau principal pour mettre en communication la chambre de recul avec l'orifice d'ouverture par l'intermédiaire de la chambre d'ouverture.

On réalise ainsi le décalage temporel entre le coulisseau principal et le coulisseau intérieur lors de la fermeture du dispositif. En- effet, lorsque l'on envoie un fluide sous pression par l'orifice de fermeture, la chambre de fermeture et la chambre d'avancée sont mises sous pression. De manière classique, la pression du fluide alimentant l'orifice d'ouverture est relâchée simultanément. Cependant, comme le fluide dans la chambre de recul doit traverser la chambre d'ouverture, la pression dans la chambre de recul reste plus importante que dans la chambre d'ouverture, ce qui ralentit le mouvement du coulisseau intérieur. Ainsi, le coulisseau principal arrive en position de fermeture avant que le coulisseau intérieur n'arrive en position avancée.

Selon un perfectionnement, un ressort est logé dans la chambre de fermeture, le ressort tendant à déplacer le coulisseau principal vers la position de fermeture. Le décalage du coulisseau intérieur et du coulisseau principal est encore accentué du fait que le ressort aide le mouvement du coulisseau principal vers la position de fermeture. De plus, lorsque l'on commande l'ouverture en envoyant un fluide sous pression par l'orifice d'ouverture et en relâchant la pression à l'orifice de fermeture, le coulisseau principal est retenu par le ressort tandis que la chambre de recul est mise sous pression. Le coulisseau intérieur se déplace alors vers la position de recul. L'extrémité d'étanchéité est alors moins exposée aux microbilles lorsque le coulisseau principal libère le barrage au niveau du premier siège. Par ailleurs, le ressort assure que le coulisseau principal est en position de fermeture lorsque aucune pression d'air n'alimente les chambres d'ouverture et de fermeture.

Selon une caractéristique avantageuse, le dispositif comporte un système de butée réglable pour positionner une butée définissant soit la position d'ouverture du coulisseau principal, soit la position de recul du coulisseau intérieur. Ainsi, on dispose d'un moyen de réglage du débit de microbilles en ajustant la section de passage entre la chambre de distribution et le conduit de sortie, par un ajustage de l'espace entre les sièges et l'extrémité du coulisseau dont la position est affectée.

De manière particulière, le dispositif comporte un pion monté radialement dans le coulisseau principal et faisant saillie dans un dégagement du coulisseau intérieur, les bords du dégagement formant des butées pour limiter la course du coulisseau intérieur par rapport au coulisseau principal.

Selon d'autres perfectionnements, le corps comporte un premier joint racleur autour du coulisseau principal au débouché dans la chambre de distribution, et/ou le coulisseau principal porte un joint racleur autour du coulisseau intérieur au débouché dans la chambre de distribution. Ainsi, les surfaces de guidage des coulisseaux sont préservées de l'introduction de produit pulvérulent.

De préférence, le coulisseau intérieur comporte un canal longitudinal débouchant à l'extrémité d'étanchéité pour amener de l'air de pulvérisation dans l'axe du conduit de sortie. Ainsi, de l'air débouche dans le conduit de sortie selon l'axe principal et le produit pulvérulent est entraîné vers la sortie par ce flux. De plus, lorsque le coulisseau principal vient en position de fermeture, le reste de produit pulvérulent en aval du barrage au niveau du premier siège est aussi entraîné, et le deuxième siège est plus sûrement dégagé pour garantir que le contact avec l'extrémité d'étanchéité du coulisseau intérieur soit fait sans produit interposé.

Selon une première option, le corps comporte une arrivée d'air de pulvérisation, le canal longitudinal débouche à l'autre extrémité du coulisseau intérieur, le dispositif comportant des moyens d'obturation dont l'ouverture est commandée par le coulisseau intérieur lorsque ledit coulisseau intérieur est en position reculée pour mettre en communication le canal longitudinal et l'arrivée d'air de pulvérisation, de l'air de pulvérisation pouvant être conduit alors à travers le canal longitudinal. Un tel dispositif est connecté sur une source d'air de pulvérisation, dont il est possible de prévoir un réglage de débit et de pression. L'air de pulvérisation est injecté uniquement lorsque le coulisseau intérieur est en position de recul, sa distribution étant commandée directement par le coulisseau intérieur. On dispose donc d'un moyen très simple de commande.

Selon une deuxième variante, le coulisseau intérieur comporte un orifice radial mettant en communication le canal longitudinal et la chambre de recul pour amener de l'air de pulvérisation dans le canal longitudinal quand de l'air sous pression dans la chambre de recul commande la position reculée. Ainsi, l'air de pulvérisation provient de l'air de commande dans la chambre de recul. Il n'est donc pas nécessaire de prévoir de source d'air de pulvérisation spécifique.

Selon une troisième variante, qui combine les deux précédentes, le dispositif comporte en outre de premiers moyens amovibles pour obturer l'orifice radial et de deuxièmes moyens amovibles pour obturer l'arrivée d'air de pulvérisation, soit les premiers moyens, soit les deuxièmes moyens amovibles étant mis en place pour choisir la provenance d'air de pulvérisation.

Les moyens amovibles sont typiquement des bouchons. Ainsi, le même dispositif pourra être utilisé indifféremment sur des machines disposant d'un générateur d'air de pulvérisation ou en étant dépourvu. En effet, selon la machine, il suffit de mettre en place l'un des bouchons et d'enlever l'autre pour convertir le dispositif. Dans une configuration, l'air de pulvérisation provient d'une source spécifique, tandis que dans l'autre cas, l'air de pulvérisation provient d'un transfert de l'air de commande provenant de la chambre de recul.

L'invention sera mieux comprise et d'autres particularités et avantages apparaîtront à la lecture de la description qui va suivre, la description faisant référence aux dessins annexés parmi lesquels :
- la figure 1 représente, en coupe longitudinale, un dispositif selon un premier mode de réalisation de l'invention en position d'ouverture, configuré avec une alimentation externe d'air de fluidisation ;
- la figure 2 est une vue similaire à la figure 1, avec une configuration pour une alimentation interne de l'air de fluidisation ;
- la figure 3 est une vue similaire à la figure 1, le dispositif étant en position de fermeture ;
- la figure 4 est une vue du détail IV de la figure 3 ;
- la figure 5 représente, une vue en perspective et en coupe longitudinale du dispositif de la figure 1 ;
- la figure 6 est une vue similaire à la figure 1 d'un deuxième mode de réalisation de l'invention ;
- la figure 7 est une vue similaire à la figure 6, le dispositif étant dans une position intermédiaire ;
- la figure 8 est une vue similaire à la figure 6, le dispositif étant dans une position fermée ;
- la figure 9 une vue du détail IX de la figure 8.

En référence aux figures 1 à 5, un premier mode de réalisation du dispositif selon l'invention comporte un corps 21 s'étendant le long d'un axe principal A, prolongé par une tête 22. La tête 22, fixée de manière amovible sur le corps 21 par des vis 20, comporte une chambre de distribution 18 en communication avec un conduit d'entrée 30 sensiblement perpendiculaire à l'axe principal A. La chambre de distribution 18 communique également avec un conduit de sortie 31 qui est sensiblement coaxial avec l'axe principal A. Le conduit d'entrée 30 est destiné à alimenter la chambre 18 avec un produit pulvérulent tel que des microbilles de verre. Le conduit de sortie 31 est prévu pour évacuer le produit pulvérulent. Un déflecteur 32 est fixé sur le conduit de sortie 31 pour diriger le produit pulvérulent dans une direction souhaitée. Un culot 33 monté sur le corps selon l'axe principal A forme la liaison entre la chambre de distribution 18 et le conduit de sortie 31. Le conduit de sortie 31 est monté sur la tête 22 de manière amovible et il enserre également une buse 19 interchangeable contre le culot 33. La buse 19 interchangeable permet d'adapter le débit de microbilles en modifiant sa section de passage.

Un coulisseau principal 1 est monté coulissant dans le corps 21 selon l'axe principal A. Le coulisseau principal 1 comporte un piston principal 36 intégré, et monté coulissant dans un cylindre principal 37. Le piston principal 36 forme avec le cylindre principal 37 un vérin. Le piston principal 36 divise le cylindre principal 37 en une chambre d'ouverture 38 située du côté de la tête 22, et une chambre de fermeture 39 située de l'autre côté du piston principal 36. Un joint racleur 35 est porté par le corps 21 au débouché du piston principal 1 dans la chambre de distribution 18 et entoure le coulisseau principal 1. Un ressort 27 est logé dans la chambre de fermeture 39 et prend appui d'une part sur un palier 46 fixé sur le corps et d'autre part sur le piston principal 36, de telle sorte qu'il tend à amener le coulisseau principal 1 dans la direction du conduit de sortie 31.

Un coulisseau intérieur 4 est monté coulissant selon l'axe principal A dans le coulisseau principal 1. Un piston intérieur 40 est également intégré au coulisseau intérieur et forme un vérin avec un cylindre 41 ménagé coaxialement à l'intérieur du coulisseau principal 1. Le piston 40 délimite une chambre de recul 42 dans le cylindre 41, la chambre de recul 42 étant située du côté de la tête 22. De l'autre côté du piston 40 par rapport à la chambre de recul 42 se trouve une chambre d'avancée 43 qui débouche à l'extrémité du coulisseau principal 1 dans la chambre de fermeture 39. La chambre d'ouverture 38 et la chambre de recul 42 sont en communication par un orifice de communication 14 percé radialement dans le coulisseau principal 1.

Un anneau élastique 52 est logé dans une gorge intérieure pratiquée dans le cylindre principal 1 pour limiter la course du coulisseau intérieur 4 en formant une butée au piston intérieur 4. Cet anneau élastique 52 est situé à la limite de la chambre d'avancée.

La chambre de fermeture 39 est en communication avec un orifice de fermeture 8 pour y connecter un conduit d'alimentation en fluide de commande, non représenté. La chambre d'ouverture 38 est en communication avec un orifice d'ouverture 9 pour y connecter un autre conduit d'alimentation, non représenté. Le fluide de commande est de préférence de l'air, mais pourrait être également un fluide hydraulique.

Le coulisseau principal 1 comporte une extrémité tronconique 2 située dans la chambre de distribution 18. Cette extrémité tronconique 2 est destinée à venir en contact avec un premier siège 3 du culot 33, de forme également tronconique. Une extrémité d'étanchéité 44 du coulisseau intérieur 4 porte un joint d'étanchéité 5, par exemple un joint à lèvres. Le joint d'étanchéité 5 est destiné à venir former une étanchéité par contact avec un deuxième siège 6. Le deuxième siège 6, de forme cylindrique, est formé dans le culot 33 et est coaxial à l'axe principal A.

Le coulisseau intérieur 4 a un canal longitudinal 11 qui s'étend de part en part à travers le coulisseau longitudinalement selon l'axe principal A. Ce canal longitizdinal 11 est muni d'un gicleur 12 à l'extrémité d'étanchéité 44 du coulisseau intérieur. Ce gicleur 12 comporte un orifice en direction du conduit de sortie. Un orifice radial 23 est ménagé dans le coulisseau intérieur 4 pour mettre en communication le canal longitudinal 11 et la chambre de recul 42.

Le corps 21 comporte, à son extrémité opposée à la tête, le palier 46 coaxial au corps 21 et fixé sur le corps, par exemple par vissage.

Le palier 46 supporte une vis de réglage 45. L'axe de la vis de réglage 45 est confondu avec l'axe principal. La vis de réglage 45 comporte à son extrémité, en direction de la tête, une face formant butée 51 et destinée à venir en contact avec l'extrémité du coulisseau principal 1. La vis de réglage 45 est également percée selon son axe par un logement de billes 10. Le logement de billes 10 comporte à son extrémité, un siège de bille 47. Une bille 15 est placée dans le logement de billes et la bille 15 est retenue à l'intérieur du logement par une goupille 17 traversant radialement le logement. Un ressort de bille 48 est disposé entre la bille et la goupille 17 et tend à maintenir la bille en appui contre le siège de bille 47, en direction de la tête 22. Lorsque la bille 15 est en appui contre le siège de bille 47, une étanchéité est réalisée entre le logement de bille 10 et un alésage 49 débouchant à l'extrémité de la vis de réglage portant la face formant butée 51.

Le coulisseau intérieur 4 est guidé également dans l'alésage 49. Il comporte à son extrémité opposée à l'extrémité d'étanchéité 44, une tige 24 destinée à venir pousser la bille à l'encontre du ressort 48. La tige 24 comporte un orifice radial 50 destiné à mettre en communication l'alésage 49 et le canal longitudinal 11.

Le fonctionnement du dispositif selon l'invention va être décrit maintenant.

Pour l'utilisation du dispositif selon l'invention, le conduit d'entrée 30 doit être connecté à une source qui permet d'alimenter le dispositif en produit pulvérulent. Cela peut être par exemple un réservoir contenant des microbilles de verre et mis sous pression. Le dispositif doit également être connecté à des conduits de commande pour alimenter les orifices d'ouverture 9 et de fermeture 8 en air de commande. Le dispositif peut également être alimenté en air de pulvérisation. Dans ce cas, une conduite d'alimentation est connectée sur la vis de réglage 45 pour alimenter le logement 10 avec de l'air de pulvérisation sous pression. D'autre part, comme le montre la figure 1, l'orifice radial 23 est muni de premiers moyens amovibles tels qu'un bouchon 16.

L'air de pulvérisation peut aussi être amené dans le canal 11 par l'intermédiaire de l'orifice radial 23. Dans ce cas, le logement de billes 10 est obturé par de deuxièmes moyens amovibles, tels qu'un bouchon 25 représenté sur la figure 2.

Pour commander l'ouverture ou la fermeture du dispositif selon l'invention, de l'air sous pression est envoyé à l'un des orifices d'ouverture 9 ou de fermeture 8 tandis que l'autre orifice est mis à l'air libre, par un dispositif de commande non représenté.

On suppose que dans une position initiale, le dispositif se trouve dans la position telle que représentée sur la figure 1, qui est une position d'ouverture. Cette position d'ouverture est obtenue lorsque de la pression est transmise par l'orifice d'ouverture 9. Cette pression est conduite dans la chambre d'ouverture 38, et dans la chambre de recul 42 par l'intermédiaire de l'orifice de communication 14.

La pression, dans la chambre d'ouverture 38 agit sur le piston principal 36 pour maintenir le coulisseau principal 1 en position d'ouverture, c'est à dire en butée contre la face formant butée 51 de la vis de réglage 45. Cette pression va également à l'encontre de l'action du ressort 27. La pression dans la chambre de recul 42 agit sur le piston intérieur 40 du coulisseau intérieur 4 pour repousser le coulisseau intérieur 4 contre l'anneau élastique 52 dans une position de recul. Dans cette position de recul, la tige 24 appuie sur la bille 15 à l'encontre du ressort de bille 48 de telle sorte que la communication est établie entre le logement de bille et l'alésage 49. L'air de pulvérisation pénètre donc par le logement de billes 10 et passe par l'orifice radial 50, l'alésage 49, le canal longitudinal 11 et est diffusé par le gicleur 12, en direction du conduit de sortie 31. L'air de pulvérisation entraîne dans son mouvement, les microbilles contenues dans la chambre de distribution, et les entraîne vers le conduit de sortie 31, puis contre le déflecteur 32. La buse de calibration 19 détermine, par son diamètre intérieur, le débit de billes qui peut passer dans le conduit de sortie.

Le débit de microbilles peut être également ajusté par la position du coulisseau principal définie par la position de la vis de réglage. En effet, selon la position de cette vis de réglage, la section de passage entre l'extrémité du coulisseau principal et le premier siège 3, est plus ou moins importante.

Lorsqu'on souhaite obtenir la fermeture du dispositif, de la pression est envoyée par l'orifice de fermeture 8, tandis que l'orifice d'ouverture 9 est mis à la pression atmosphérique. La pression d'air dans la chambre de fermeture 39 aidée par l'action du ressort 27 agissant sur le piston principal 36 repousse le coulisseau principal 1 dans la direction du conduit de sortie 31 jusqu'à ce que l'extrémité tronconique 2 soit en appui contre le premier siège 3. Lors du mouvement du coulisseau principal 1, la pression dans la chambre d'ouverture 38 est encore maintenue par la restriction du débit d'air sortant de la chambre d'ouverture 38. De ce fait, la pression dans la chambre de recul 42 est encore maintenue, et le mouvement du coulisseau intérieur 4 est retardé. Lorsque le coulisseau principal 1 est en butée contre le premier siège 3, dans une position de fermeture, la pression dans la chambre d'ouverture 38 chute, et l'air contenu dans la chambre de recul 42 peut s'échapper plus facilement. Alors, du fait de la pression dans la chambre d'avancée 43, on obtient le mouvement du coulisseau intérieur 4 par l'action de la pression sur le piston intérieur 40.

Pendant ce temps, du fait que l'air de pulvérisation continue à sortir du gicleur 12, les microbilles contenues dans le conduit de sortie continuent à être chassées. Comme le coulisseau principal 1 forme déjà un barrage à l'écoulement des microbilles, l'espace en aval de ce barrage se dégage complètement du produit. Ainsi, lorsque l'extrémité d'étanchéité 44 du coulisseau intérieur 4 arrive sur le deuxième siège 6, en position avancée, les microbilles ont déjà été évacuées, et on peut obtenir une étanchéité à l'air par le joint d'étanchéité 5 en appui sur le deuxième siège 6. Cette étanchéité est obtenue à la fois si le conduit d'entrée 30 est en surpression ou en dépression.

Dans le même temps, la tige 24 cesse d'appuyer contre la bille 15 et celle-ci est repoussée par le ressort de bille 48 contre le siège de bille. Le passage de l'air de pulvérisation est donc obturé.

Lorsqu'on souhaite obtenir l'ouverture du dispositif, on applique une pression par l'orifice d'ouverture 9 et on commande la mise à l'air libre de l'orifice 8. Ainsi, la pression d'air augmente dans la chambre d'ouverture 38 et dans la chambre de recul 42. Cependant, le ressort 27 s'oppose initialement au déplacement du coulisseau principal 1 en agissant à l'encontre de la pression de la chambre d'ouverture 38 qui agit sur le piston principal 36. Par contre, comme la pression dans la chambre de fermeture 39 et la chambre d'avancée 43 est supprimée, rien ne s'oppose à ce que la pression de la chambre de recul 42 agisse sur le piston intérieur 40 pour obtenir le déplacement du coulisseau intérieur 4 de la position avancée vers la position de recul. Dans son mouvement vers la position de recul, le coulisseau intérieur 4 entraîne la tige 24 de telle sorte que cette tige agit sur la bille 15 et lui faire quitter sa position sur le siège de bille 47. On obtient ainsi l'ouverture de l'arrivée d'air de pulvérisation.

Dans le même temps, la pression dans la chambre d'ouverture 38 devient suffisante pour contrer l'action du ressort 27 et obtenir ainsi le mouvement du coulisseau principal vers la position d'ouverture, et se retrouve ainsi dans la position montrée sur la figure 1, dans laquelle le coulisseau principal est en butée contre la vis de réglage 45.

Dans la configuration montrée sur la figure 2, le bouchon 16, logé dans l'orifice radial 23, est démonté, tandis que de deuxièmes moyens amovibles formant un bouchon 26 sont installés dans le canal longitudinal 11 au niveau de l'orifice radial 50 pour obturer le canal. De manière avantageuse, le bouchon 16 est utilisé comme bouchon 26. Dans cette dernière position, le logement de bille 10 est fermé par un bouchon 25 (figure 2) muni d'un petit trou d'air, pouvant être protégé par un filtre 28, pour ne laisser entrer et sortir que l'air contenu dans le logement de bille 10.

Dans cette configuration, l'air de pulvérisation provient de la chambre de recul 42 en passant par le trou radial 23. Même si le coulisseau intérieur 4 est en position de recul, et que la bille 15 ne fait obstacle au passage de l'air, l'air ne peut pas s'échapper par cet orifice du fait de la présence du bouchon 26. Ainsi l'air prélevé dans la chambre de recul 42 peut s'écouler dans le canal longitudinal 11 pour s'échapper par le gicleur 12. De l'air de pulvérisation n'est donc injecté que lorsque de l'air est admis dans la chambre de recul 42, c'est-à-dire quand on commande l'ouverture. On a donc un moyen simple de configurer le dispositif de pulvérisation sur une machine ne disposant pas de source d'air de pulvérisation.

Lors d'une opération de maintenance du dispositif, il est possible de démonter le conduit de sortie 31 et la buse 19 sans pour autant compromettre l'étanchéité entre la chambre de distribution et le conduit de sortie 31. L'opération de maintenance en est facilitée.

Dans un deuxième mode de réalisation de l'invention, représenté sur les figures 6 à 9, le dispositif se distingue essentiellement du premier mode de réalisation par le fait que le gicleur se prolonge par une forme conique d'une part, et d'autre part, par le fait que la vis de réglage comporte une butée destinée à venir en contact avec le piston intérieur uniquement. De ce fait, lorsque le dispositif est en position d'ouverture, le coulisseau principal est dans une position d'ouverture en butée arrière dans une position répétable. Par contre, seule la position reculée du coulisseau intérieur peut être ajustée à l'aide de la vis de réglage. Grâce à cet ajustage, on définit la position du gicleur à l'intérieur de la chambre de distribution ; en particulier, on définit la position du cône de ce gicleur par rapport au premier siège. Ainsi, la section de passage entre la chambre de distribution et le conduit de sortie peut être ajustée.

Le dispositif selon le deuxième mode de réalisation de l'invention comporte un corps 121 s'étendant le long d'un axe principal A. Il comporte une chambre de distribution 118 en communication avec un conduit d'entrée 130 sensiblement perpendiculaire à l'axe principal A. La chambre de distribution 118 communique également avec un conduit de sortie 131 qui est sensiblement coaxial avec l'axe principal A. Un déflecteur 132 est fixé sur le conduit de sortie 131 pour diriger le produit pulvérulent dans une direction souhaitée. Un culot 133 monté sur le corps selon l'axe principal A forme la liaison entre la chambre de distribution 118 et le conduit de sortie 131. Le conduit de sortie 131 est monté de manière amovible.

Un coulisseau principal 101 est monté coulissant dans le corps 121 selon l'axe principal A. Le coulisseau principal 101 comporte un piston 136 intégré, et monté coulissant dans un cylindre principal 137. Le piston principal 136 forme avec le cylindre principal 137 un vérin. Le piston principal 136 divise le cylindre principal 137 en une chambre d'ouverture 138 située du côté du conduit de sortie 131, et une chambre de fermeture 139 située de l'autre côté du piston principal 136. Un joint racleur 135 est porté par le corps 121 au débouché du piston principal 101 dans la chambre de distribution 118 et entoure le coulisseau principal 101. Un ressort 127 est logé dans la chambre de fermeture 139 et prend appui d'une part sur un palier 146 fixé sur le corps 121 et d'autre part sur le piston 136, de telle sorte qu'il tend à amener le coulisseau principal 101 dans la direction du conduit de sortie 131.

Un coulisseau intérieur 104 est monté coulissant selon l'axe principal A dans le coulisseau principal 101. Une extrémité d'étanchéité du coulisseau intérieur 104 débouche également dans la chambre de distribution 118. A ce niveau, le coulisseau principal 101 comporte une cavité dans laquelle est logé un deuxième joint racleur 171 pour réaliser une étanchéité entre les deux coulisseaux.

Un piston intérieur 140 est également intégré au coulisseau intérieur et forme un vérin avec un cylindre 141 ménagé coaxialement à l'intérieur du coulisseau principal 101. Le piston intérieur 140 délimite une chambre de recul 142 dans le cylindre 141, la chambre de recul 142 étant située du côté du conduit de sortie 131. De l'autre côté du piston intérieur 140 par rapport à la chambre de recul 142 se trouve une chambre d'avancée 143 qui débouche à l'extrémité du coulisseau principal 101 dans la chambre de fermeture 139. La chambre de fermeture 139 est en communication avec un orifice de fermeture 108 tandis que la chambre d'ouverture 138 est en communication avec un orifice d'ouverture 109. La chambre d'ouverture 138 et la chambre de recul 142 sont en communication par un canal d'ouverture 114 percé radialement dans le coulisseau principal 101.

En vis-à-vis du canal d'ouverture 114, un pion 161 est monté coulissant dans un alésage 160 pratiqué radialement dans le coulisseau principal 101. Le pion 161 fait saillie dans un dégagement 162 ménagé sur le coulisseau intérieur 104 et est maintenu élastiquement dans cette position par un jonc 164 entourant le coulisseau principal. Le dégagement est limité en direction du conduit de sortie 131 par une collerette 163.

Le coulisseau principal 101 comporte une extrémité tronconique 102 située dans la chambre de distribution 118. Cette extrémité tronconique 102 est destinée à venir en contact avec un premier siège 103 du culot 133, de forme également tronconique. L'extrémité d'étanchéité 144 du coulisseau intérieur 104 porte un joint d'étanchéité 105, destiné à venir former une étanchéité par contact avec un deuxième siège 106. Le deuxième siège 106, de forme cylindrique, est formé dans le culot 133 et est coaxial à l'axe principal A.

Le coulisseau intérieur 104 comporte comme dans le premier mode de réalisation un canal longitudinal 111, muni d'un gicleur 112 à l'extrémité d'étanchéité 144. Ce gicleur 112 comporte un orifice en direction du conduit de sortie. Elle a une forme en pointe qui s'étend au-delà de l'extrémité d'étanchéité 144. Un orifice radial 123 est ménagé dans le coulisseau intérieur 104 pour mettre en communication le canal longitudinal 111 et la chambre de recul 142. Sur la figure 6, l'orifice radial 123 est obturé par un bouchon 116, pour utiliser le dispositif avec une source indépendante d'air de pulvérisation. De même que dans le premier mode de réalisation, on peut utiliser l'air de commande comme air de pulvérisation en supprimant le bouchon 116 et en installant un bouchon pour obturer le canal longitudinal 111.

A son extrémité opposée au conduit de sortie 131, le corps 121 comporte le palier 146 coaxial au corps 121 et fixé sur le corps, par exemple par vissage. Le palier 146 supporte une vis de réglage 145 dont l'axe est confondu avec l'axe principal A. La vis de réglage 145 comporte à son extrémité, en direction du conduit de sortie 131, une face formant butée 151 et destinée à venir en contact avec le piston intérieur 136. La vis de réglage 145 comporte le même dispositif à bille que décrit précédemment.

Le fonctionnement du dispositif selon le deuxième mode de réalisation est similaire à celui selon le premier mode de réalisation. Cependant, En position d'ouverture, le coulisseau principal 101 vient en butée directement contre le palier 146, tandis que le piston intérieur 140 du coulisseau intérieur 104 vient en butée contre la face formant butée 151. Le pion 161, en formant une butée contre la collerette 163, permet de limiter la course du coulisseau intérieur 104 par rapport au coulisseau principal 101, en particulier lorsque le coulisseau intérieur se déplace vers la position de recul, et éventuellement d'entraîner le coulisseau intérieur 104 lorsque le coulisseau principal 101 se déplace vers la position de fermeture.

## Revendications

1. Dispositif de pulvérisation d'un produit pulvérulent comportant :
- un corps (21, 22) s'étendant le long d'un axe principal A,
- une chambre de distribution (18) logée dans le corps (21) et destinée à recevoir le produit pulvérulent en entrée,
- un conduit de sortie (31) coaxial à l'axe principal et en communication avec la chambre de distribution (18) pour conduire le produit pulvérulent en sortie,
- une jonction entre la chambre de distribution (18) et le conduit de sortie (31) comportant un premier siège (3) coaxial à l'axe principal A,
- un coulisseau principal (1) monté coulissant dans le corps (21) selon l'axe principal A,
- de premiers moyens de manoeuvre (36, 37) pour manoeuvrer le coulisseau principal (1) entre une position d'ouverture, dans laquelle le passage entre la chambre de distribution (18) et le conduit de sortie (31) est ouvert, et une position de fermeture, dans laquelle une extrémité du coulisseau principal (1) est en appui contre le premier siège (3) pour fermer le passage entre la chambre de distribution (18) et le conduit de sortie (31),
**caractérisé en ce qu'**il comporte en outre :
- un coulisseau intérieur (4) monté coulissant dans le coulisseau principal (1) de manière coaxiale,
- un deuxième siège (6) concentrique et intérieur au premier siège (3),
- de deuxièmes moyens de manoeuvre (40, 41) du coulisseau intérieur (4) pour manoeuvrer le coulisseau intérieur (4), entre une position avancée, la plus proche du conduit de sortie (31) et une position reculée, la plus éloignée du conduit de sortie (31), une extrémité d'étanchéité du coulisseau intérieur (4) étant en contact avec le deuxième siège (6) lorsque, simultanément, le coulisseau principal (1) est en position de fermeture et le coulisseau intérieur (4) est en position avancée.

2. Dispositif selon la revendication 1, **caractérisé en ce que** le coulisseau intérieur (4) comporte des moyens d'étanchéité (5) souples destinés à venir en appui contre le deuxième siège(6).

3. Dispositif selon la revendication 1, **caractérisé en ce qu'**il comporte un système de butée réglable (45) pour positionner une butée (51, 151) définissant soit la position d'ouverture du coulisseau principal (1), soit la position de recul du coulisseau intérieur (104).

4. Dispositif selon la revendication 1, **caractérisé en ce que** les premiers et les deuxièmes moyens de manoeuvre sont prévus pour que la position d'ouverture soit commandée en même temps que la position reculée, et que le coulisseau principal (1) passe en position de fermeture avant que le coulisseau intérieur (4) passe en position avancée.

5. Dispositif selon la revendication 3, **caractérisé en ce que** les premiers moyens de manoeuvre comportent
- un cylindre principal (37) ménagé dans le corps (21) de manière coaxiale à l'axe principal A,
- un piston principal (36) du coulisseau principal (1) pour former un vérin principal avec le cylindre principal (37) en séparant le cylindre principal en une chambre d'ouverture (38) et une chambre de fermeture (39),
- un orifice d'ouverture (9) pour alimenter la chambre d'ouverture (38) avec un fluide et commander ainsi le passage du coulisseau principal (1) en position d'ouverture, et
- un orifice de fermeture (8) pour alimenter la chambre de fermeture (39) avec un fluide et commander ainsi le passage du coulisseau principal (1) en position de fermeture.

6. Dispositif selon la revendication 5, **caractérisé en ce que** les deuxièmes moyens de manoeuvre comportent :
- un cylindre intérieur (41) ménagé dans le coulisseau principal (1) de manière coaxiale à l'axe principal A,
- un piston intérieur (40) du coulisseau intérieur (4) pour former un vérin intérieur avec le cylindre intérieur (41) en séparant le cylindre intérieur en une chambre de recul (42) et une chambre d'avancée (43), la chambre d'avancée (43) étant en communication avec la chambre de fermeture (39) , et
- un orifice de communication (14) ménagé dans le coulisseau principal (1) pour mettre en communication la chambre de recul (42) avec l'orifice d'ouverture (9) par l'intermédiaire de la chambre d'ouverture (38).

7. Dispositif selon la revendication 6, **caractérisé en ce qu'**il comporte un ressort (27) logé dans la chambre de fermeture (39), le ressort (27) tendant à déplacer le coulisseau principal (1) vers la position de fermeture.

8. Dispositif selon la revendication 3, **caractérisé en ce qu'**il comporte un pion (161) monté radialement dans le coulisseau principal (101) et faisant saillie dans un dégagement (162) du coulisseau intérieur (104), les bords du dégagement formant des butées pour limiter la course du coulisseau intérieur (104) par rapport au coulisseau principal (101).

9. Dispositif selon la revendication 1, **caractérisé en ce que** le coulisseau intérieur (4) comporte un canal longitudinal (11) débouchant à l'extrémité d'étanchéité (44) pour amener de l'air de pulvérisation dans l'axe du conduit de sortie (31).

10. Dispositif selon la revendication 9, **caractérisé en ce que** le corps (21) comporte une arrivée d'air (10) de pulvérisation, le canal longitudinal (11) débouche à l'autre extrémité du coulisseau intérieur (4), le dispositif comportant des moyens d'obturation (15, 48, 47) dont l'ouverture est commandée par le coulisseau intérieur (4) lorsque ledit coulisseau intérieur (4) est en position reculée, pour mettre en communication le canal longitudinal (11) et l'arrivée d'air de pulvérisation (10), de l'air de pulvérisation pouvant être conduit alors à travers le canal longitudinal (11).

11. Dispositif selon la revendication 9, **caractérisé en ce que** le coulisseau intérieur (4) comporte un orifice radial (23) mettant en communication le canal longitudinal (11) et la chambre de recul (42) pour amener de l'air de pulvérisation dans le canal longitudinal (11) quand de l'air sous pression dans la chambre de recul (42) commande la position reculée.

## Patentansprüche

1. Zerstäubungsvorrichtung für ein feinpulvriges Produkt, die sich aus folgenden Bestandteilen zusammensetzt:
- ein Gehäuse (21, 22), das sich entlang der Hauptachse A erstreckt,
- eine als Einlass für das feinfeinpulvrige Produkt dienende, im Gehäuse (21) befindliche Verteilerkammer (18),
- ein koaxial zur Hauptachse verlaufendes und mit der Verteilerkammer (18) verbundenes Auslassrohr (31), um das feinpulvrige Produkt zum Auslass zu befördern,
- eine Verbindung zwischen Verteilerkammer (18) und Auslassrohr (31) mit einem ersten Sitz (3) koaxial zur Hauptachse A,
- ein entlang der Hauptachse A im Gehäuse (21) gleitend montierter Hauptstößel (1)
- erstes Betätigungsmittel (36, 37), um den Hauptstößel (1) zwischen einer geöffneten Position, bei der der Durchlass zwischen Verteilerkammer (18) und Auslassrohr (31) offen ist, und einer geschlossenen Position, bei der ein Ende des Hauptstößels (1) gegen den ersten Sitz (3) gedrückt wird, um den Durchlass zwischen Verteilerkammer (18) und Auslassrohr (31) zu schließen, hin- und herzubewegen,
dadurch gekennzeichnt daß die Vorrichtung folgende Merkmale umfaßt:
- ein koaxial im Hauptstößel (1) gleitend montierter innerer Stößel (4),
- ein zweiter Sitz (6) konzentrisch und innerhalb des ersten Sitzes (3),
- zweites Betätigungsmittel (40, 41) des inneren Stößels (4), um den inneren Stößel (4) zwischen einer vorderen Position, die dem Auslassrohr (31) am nächsten ist, und einer hinteren Position, die vom Auslassrohr (31) am weitesten entfernt ist, hin und her zu bewegen, wobei das dichtende Ende des inneren Stößels (4) mit dem zweiten Sitz (6) in Berührung kommt, wenn zugleich der Hauptstößel (1) in geschlossener Position und der innere Stößel (4) in der vorderen Position sind.

2. Vorrichtung gemäß Anspruch 1, die sich dadurch auszeichnet, dass der innere Stößel (4) weiche Dichtungsmittel (6) aufweist, die dazu vorgesehen sind, gegen den zweiten Sitz (6) gedrückt zu werden.

3. Vorrichtung gemäß Anspruch 1, die sich dadurch auszeichnet, dass sie ein verstellbares Anschlagssystem (45) aufweist, um einen Anschlag (51, 151) zu positionieren, wodurch entweder die geöffnete Position des Hauptstößels (1) oder die hintere Position des inneren Stößels (104) definiert wird.

4. Vorrichtung gemäß Anspruch 1, die sich dadurch auszeichnet, dass die ersten und zweiten Betätigungsmittel dazu vorgesehen sind, dass zugleich die geöffnete Position und die hintere Position gesteuert werden, und dass der Hauptstößel (1) in die geschlossene Position kommt, bevor der innere Stößel (4) in die vordere Position gelangt.

5. Vorrichtung gemäß Anspruch 3, die sich dadurch auszeichnet, dass die ersten Betätigungsmittel folgende Bestandteile aufweisen:
- ein Hauptzylinder (37), der im Gehäuse (21) koaxial zur Hauptachse A angeordnet ist,
- ein Hauptkolben (36) des Hauptstößels (1), der zusammen mit dem Hauptzylinder (37) ein Stellglied bildet, indem der Hauptzylinder in eine Öffnungskammer (38) und eine Schließungskammer (39) aufgeteilt wird,
- eine Eintrittsöffnung zum Öffnen (9), um die Öffnungskammer (38) mit einem Fluid zu versorgen und somit den Durchlass des Hauptstößels (1) in die geöffnete Position zu bringen, und
- eine Eintrittsöffnung zum Schließen (8), um die Schließungskammer (39) mit einem Fluid zu versorgen und somit den Durchlass des Hauptstößels (1) in die geschlossene Position zu bringen.

6. Vorrichtung gemäß Anspruch 5, die sich dadurch auszeichnet, dass die zweiten Betätigungsmittel folgende Bestandteile aufweisen:
- ein innerer Zylinder (41) der im Hauptstößel (1) koaxial zur Hauptachse A angeordnet ist,
- ein innerer Kolben (40) des inneren Stößels (4), um ein Stellglied mit dem inneren Zylinder (41) zu bilden, indem der innere Zylinder in eine hintere Kammer (42) und eine vordere Kammer (43) aufgeteilt wird, wobei die vordere Kammer (43) mit der Schließungskammer (39) in Berührung steht, und
- eine im Hauptstößel (1) angeordnete Verbindungsöffnung (14), damit die hintere Kammer (42) mit der Eintrittsöffnung zum Öffnen (9) über die Öffnungskammer (38) in Verbindung ist.

7. Vorrichtung gemäß Anspruch 6, die sich durch eine in der Schließungskammer (39) angeordnete Feder (27) auszeichnet, wobei die Feder (27) den Hauptstößel (1) tendenziell in die geschlossene Position bringt.

8. Vorrichtung gemäß Anspruch 3, die sich durch einen radial im Hauptstößel (101) montierten Stift (161) auszeichnet und in einer Ausnehmung (162) des inneren Stößels (104) hervorsteht, wobei die Enden der Ausnehmung die Anschläge bilden, um den Lauf des inneren Stößels (104) gegenüber dem Hauptstößel (101) zu begrenzen.

9. Vorrichtung gemäß Anspruch 1, die sich dadurch auszeichnet, dass der innere Stößel (4) einen längsförmigen Kanal (11) aufweist, der beim dichtenden Ende (44) einmündet, um Zerstäubungsluft in die Achse des Auslassrohres (31) zu führen.

10. Vorrichtung gemäß Anspruch 9, die sich dadurch auszeichnet, dass der Gehäuse (21) einen Lufteinlass (10) zur Zerstäubung aufweist, der längsförmige Kanal (11) mündet in das andere Ende des inneren Stößels (4) ein, wobei die Vorrichtung Verschlussmittel (15, 48, 47) aufweist, deren Öffnung vom inneren Stößel (4) gesteuert wird, wenn der besagte innere Stößel (4) in der hinteren Position ist, um den längsförmigen Kanal (11) und die Zufuhr der Zerstäubungsluft (10) miteinander zu verbinden, wobei die Zerstäubungsluft somit durch den längsförmigen Kanal (11) geführt werden kann.

11. Vorrichtung gemäß Anspruch 9, die sich dadurch auszeichnet, dass der innere Stößel (4) eine radiale Einlassöffnung (23) aufweist, wodurch der längsförmige Kanal (11) und die hintere Kammer (42) miteinander verbunden werden, um die Zerstäubungsluft in den längsförmigen Kanal (11) zu führen, wenn die unter Druck stehende Luft in der hinteren Kammer (42) die hintere Position steuert.

## Claims

1. Device for pulverizing a powdery product, consisting of:
- a body (21, 22) extending along the length of a main axis A,
- a supply chamber (18) housed in the body (21) and designed to hold the powdery product on entry,
- an outlet duct (31) coaxial to the main axis and in communication with the supply chamber (18) to carry the powdery product to the outlet,
- a junction between the supply chamber (18) and the outlet duct (31) including a first seat (3) coaxial to the main axis A,
- a main slide (1) mounted by sliding into the body (21) along the main axis A,
- first means of operation (36, 37) to move the main slide (1) between an open position, in which the passage between the supply chamber (18) and the outlet duct (31) is open, and a closed position, in which one end of the main slide (1) is in contact with the first seat (3) to close the passage between the supply chamber (18) and the outlet duct (31),
**characterised in that** it also includes:
- an internal slide (4) mounted by sliding onto the main slide (1) coaxially,
- a second seating (6) which is concentric and inside the first seating (3),
- second means of operation (40, 41) the inner slide (4) to move the inner slide (4), between a forward position, closest to the outlet duct (31) and a reverse position, farest from the outlet duct (31), an end seal on the inner slide (4) in contact with the second seat (6) when the main slide (1) is closed and the inner slide (4) is in forward position at the same time.

2. Device according to claim 1, **characterised in that** the inner slide (4) includes flexible seals (6) designed to be in contact with the second seat (6).

3. Device according to claim 1, **characterised in that** it has an adjustable stop system (45) to position a stop (51, 151) defining either the main slide open position (1), or the inner slide reverse position (104).

4. Device according to claim 1, **characterised in that** the first and second means of operation are designed so that the open position is controlled at the same time as the reverse position, and that the main slide (1) moves into closed position before the inner slide (4) moves into forward position.

5. Device according to claim 3, **characterised in that** the initial means of operation include:
- a main cylinder (37) inserted in the body (21) coaxially to the main axis A,
- a main piston (36) of the main slide (1) to form a main actuator with the main cylinder (37) splitting the main cylinder into an opening chamber (38) and a closing chamber (39),
- an opening hole (9) to supply the opening chamber (38) with a fluid and thereby control passage of the main slide (1) to open position, and
- a closing hole (8) to supply the closing chamber (39) with a fluid and thereby control passage of the main slide (1) to closed position.

6. Device according to claim 5, **characterised in that** the second means of operation include:
- an internal cylinder (41) inserted in the main slide (1) coaxially with the main axis A,
- an internal piston (40) of the inner slide (4) forming an internal actuator with the inner cylinder (41) splitting the inner cylinder into a reverse chamber (42) and a forward chamber (43), the forward chamber (43) being in communication with the closing chamber (39), and
- a communication hole (14) in the main slide (1) to put the reverse chamber (42) into communication with the opening hole (9) via the opening chamber (38).

7. Device according to claim 6, **characterised in that** it includes a spring (27) housed in the closing chamber (39), this spring (27) tending to move the main slide (1) towards closing position.

8. Device according to claim 3, **characterised in that** it includes a pin (161) mounted radially in the main slide (101) and protruding in a release (162) of the inner slide (104), the edges of this release forming stops to limit the inner slide's travel (104) relative to the main slide (101).

9. Device according to claim 1, **characterised in that** the inner slide (4) includes a longitudinal channel (11) opening at the sealed end (44) to bring the air used for pulverization into the axis of the outlet duct (31).

10. Device according to claim 9, **characterised in that** the body (21) includes an intake (10) for pulverization air, the longitudinal channel (11) opening into the other end of the inner slide (4), the device including means of closure (15, 48, 47), the opening of which is controlled by the inner slide (4) when the said inner slide (4) is in reverse position, to put the longitudinal channel (11) into communication with the pulverization air intake (10), so that the pulverization air can be carried through the longitudinal channel (11).

11. Device according to claim 9, **characterised in that** the inner slide (4) includes a radial hole (23) putting the longitudinal channel (11) into communication with the reverse chamber (42) to carry the pulverization air into the longitudinal channel (11) when the pressurized air in the reverse chamber (42) controls the reverse position.
